# EUROPÄISCHE PATENTSCHRIFT

(11) **EP 0 598 173 B1**
(45) Veröffentlichungstag und Bekanntmachung des Hinweises auf die Patenterteilung: **13.01.1999**
(21) Anmeldenummer: 93103664.4
(22) Anmeldetag: 08.03.1993
(51) Int. Cl.: B25B 27/10, B21D 41/02

(54) **Vorrichtung zur Befestigung von Verbindungselementen an Rohrleitungen**
Device for fixing fittings to pipes
Dispositif pour la mise en place d'un raccord sur un tube

(30) Priorität: 17.11.1992 DE 4238700
(43) Veröffentlichungstag der Anmeldung: 25.05.1994
(73) Patentinhaber: T.I.P. Pipe Company B.V., 5683 CT Best (NL)
(72) Erfinder: Lücke, Rolf, Dipl.-Ing., W-4439 Metelen (DE)
(74) Vertreter: Habbel, Hans-Georg, Dipl.-Ing.

(56) Entgegenhaltungen:
- EP-A- 0 157 966
- EP-A- 0 444 491
- BE-A- 543 102
- FR-A- 2 654 798
- US-A- 2 444 601

## Beschreibung

Die Erfindung betrifft eine Vorrichtung nach dem Oberbegriff des Anspruchs 1.

Derartige Vorrichtungen sind aus der Praxis bekannt und dienen zur unlösbaren Befestigung einer Verbindungsmuffe an einem Rohrende, beispielsweise eines Kunststoffrohrs. Die Befestigung erfolgt dadurch, daß zunächst das Rohrende aufgeweitet wird, so daß es über den Stutzen eines Fittings paßt. Das Rohrende wird anschließend von Hand auf diesen Stutzen aufgeschoben. Dabei entsteht eine provisorische klemmende Halterung des Fittings am Rohr aufgrund der Elastizität und der Rückstellkräfte des aufgeweiteten Rohrs Die endgültige Befestigung erfolgt dadurch, daß eine Druckhülse vom Rohrbereich mit unverändertem Querschnitt auf den Endabschnitt des Rohrs aufgeschoben wird, wobei starke Quetschkräfte zwischen Druckhülse, Rohr und dem Fitting aufgebaut werden, die zu einer unlösbaren Befestigung des Fittings am Rohrende führen.

In der Praxis werden als Montagewerkzeuge zur Durchführung dieser Verfahrensschritte handbetriebene Geräte verwendet, bei denen zwei Anschlagplatten zueinander bewegbar gelagert sind. Üblicherweise weisen diese Anschlagplatten Einkerbungen auf, die dem Rohrdurchmesser entsprechen, so daß beispielsweise ein Fitting mit seinem freien Stirnende an der Innenfläche der einen Anschlagplatte anliegt, während das Rohr durch die entsprechende Kerbe der anderen Anschlagplatte verläuft und die Druckhülse an der Innenseite dieser zweiten Anschlagplatte anliegt. Werden nun die beiden Anschlagplatten zueinander bewegt, so wird die Druckhülse auf den aufgeweiteten Rohrabschnitt aufgeschoben, der auf dem Stutzen des Fittings sitzt. Bei den in der Praxis erhältlichen Werkzeugen sind zwei verschiedene Antriebsweisen bekannt. Einerseits wird - ähnlich wie beim Auspressen einer Kartusche - eine pistolenartige Halterung vorgeschlagen, bei der über eine Zahnstange die Bewegung der beiden Anschlagplatten rastenweise in einer Vielzahl von Stufen erfolgt. Die aufzubietenden Handkräfte derartiger Vorrichtungen sind sehr hoch, so daß zum Gewicht der Vorrichtung selbst diese Betätigungskräfte kommen, wodurch ein längerfristiges Arbeiten nicht möglich ist.

Zum zweiten sind hydraulische Unterstützungen der Geräte bekannt, beispielsweise mit meterlangen Schlauchverbindungen, so daß in der Hand gehaltene Geräte mit Hilfe einer hydraulischen Fußpumpe betätigt werden können. Neben der Unhandlichkeit durch die langen Hydraulikleitungen sind diese Geräte platzaufwendig, so daß sie im üblichen Montage- oder Servicefahrzeug einen unerwünscht großen Platz einnehmen. Dies wird insbesondere dadurch unterstützt, daß zum Schutz der Hydraulikleitungen diese Geräte in größeren Koffern untergebracht werden sollten, durch die die Unhandlichkeit beim Packen des Montagewagens noch vergrößert wird.

Weiterhin kann bei den hydraulisch betätigten Vorrichtungen eine Gefährdung der Funktionssicherheit durch mögliche Beschädigungen, Versprödungen oder dergleichen der Hydraulikschläuche auftreten.

Aus der EP 444 491 A1 ist eine gattungsgemäße Vorrichtung bekannt, bei der die Spindelmutter des Spindelantriebes offen läuft. Diese bekannte Vorrichtung ist für den Handbetrieb vorgesehen, so daß die für die eingangs aus der Praxis genannten handbetätigten Geräte geltenden Nachteile auch hier gelten und eine zügige Herstellung einer Vielzahl von Verbindungen in der Praxis kaum möglich ist.

Aus der EP 157 966 A1 ist eine gattungsfremde Vorrichtung bekannt, die zum Verpressen von Fittings an flexiblen Leitungen, also Hydraulikleitungen u. dgl. dient. Bei dieser gattungsfremden Vorrichtung läuft ebenfalls eine Spindel frei. In dieser Druckschrift ist ein Hinweis auf die Möglichkeit eines elektrischen Antriebes gegeben. Der Benutzer muß jedoch sowohl die Vorrichtung selbst erfassen als auch den elektrischen Antrieb, damit diese beiden Gegenstände sich nicht voneinander lösen.

Der Erfindung liegt die Aufgabe zugrunde, eine gattungsgemäße Vorrichtung dahingehend zu verbessern, daß eine einfach und betriebssicher aufgebaute Lösung geschaffen wird, die mit minimalem Krafteinsatz ein längerfristiges Arbeiten ermöglicht.

Diese der Erfindung zugrundeliegende Aufgabe wird durch die Ausgestaltung einer Vorrichtung mit den Merkmalen des Anspruches 1 gelöst.

Die Erfindung schlägt mit anderen Worten vor, erstens durch die Schaffung eines Spindelantriebs eine Umsetzung einer Drehbewegung in die Längsbewegung der beiden Anschlagplatten vorzusehen. Auf diese Weise kann in bekannter Weise über die Gewindesteigung ein Servoeffekt erzielt werden, der eine besonders leichtgängige Betätigung der Vorrichtung auch beim Aufbringen größerer Kräfte ermöglicht.

Zweitens sieht die Erfindung einen elektrischen Antrieb vor, so daß beispielsweise Bohrmaschinen, Akkuschrauber oder dergleichen, die ohnehin zur Ausrüstung des Personals gehören, zum Antrieb dieser Vorrichtung verwendet werden können. Ein besonders schnelles und kraftschonendes Arbeiten ist hierdurch gewährleistet.

Drittens wird die gesamte Vorrichtung auf den Antrieb aufgesteckt und ist mit diesem beweglich.

Durch diese Maßnahmen wird eine gegenüber hydraulischen Antrieben erheblich einfachere und betriebsichere Vorrichtung ermöglicht, die durch den elektrischen Antrieb für den Benutzer kraftsparend ist, die zudem durch eine gute Erreichbarkeit von Fittings auch in ungünstigen Positionen ein ermüdungsfreies und langfristiges Arbeiten ermögicht, so daß insgesamt hohe Arbeitsleistungen erzielbar sind.

Vorteilhaft kann das Aufweiten des Rohrs als erster Verfahrensschritt ebenfalls mit Hilfe der erfindungsgemäßen Vorrichtung erfolgen, so daß eine einmal eingespannte Bohrmachine oder ein ähnlicher Antrieb nicht ständig zum Aufweiten des Rohrs von der Vorrichtung entfernt und später zum Montieren des Fittings wieder in die Vorrichtung eingesetzt werden muß.

Ein dementsprechend ausgebildeter Rohraufweiter kann Aufnahmen für das Zusammenarbeiten mit den beiden an der Vorrichtung vorhandenen Anschlagplatten aufweisen, wobei zur Montage des Fittings dieser Rohraufweiter von der übrigen Vorrichtung entfernbar ausgebildet ist. Er kann jedoch auch fest mit der Vorrichtung verbunden sein.

Ein Ausführungsbeispiel der Erfindung wird anhand der Zeichnungen im folgenden näher beschrieben. Dabei zeigt
- Fig. 1: ein Ausführungsbeispiel eines Rohraufweiters in einer nicht-erfindungsgemäßen Vorrichtung, in einer perspektivischen Ansicht,
- Fig. 2: ein Ausführungsbeispiel einer erfindungsgemäßen Vorrichtung in perspektivischer Ansicht und
- Fig. 3: einen Schnitt durch das Ausführungsbeispiel der Fig. 2.

In Fig. 1 ist eine Vorrichtung 1 dargestellt, die nicht Gegenstand der Erfindung ist, mit deren Hilfe jedoch ebenfalls Verbindungselemente an Rohrleitungen befestigt werden können. Die Vorrichtung umfaßt eine Basisplatte 2, zwei Stützen 3 und ein Gehäuse 4. Im Gehäuse 4 ist eine Spindel 5 drehbar gelagert, wobei zum Antrieb der Spindel 5 ein Wellenstumpf 6 nach außen aus dem Gehäuse 4 ragt. Auf der Spindel 5 ist eine Spindelmutter 7 gelagert, wobei durch eine Nut 8 in der Spindelmutter 7 und einem Vorsprung am Gehäuse 4, beispielsweise in Form einer Schraube 9, sichergestellt ist, daß die Spindelmutter 7 nicht zusammen mit der Spindel 5 umläuft, sondern sich ausschließlich in einer Längsbewegung aus dem Gehäuse 4 bzw. in das Gehäuse 4 bewegt.

Zwei Anschlagplatten 10 und 10a sind mit dem Gehäuse 4 bzw. mit der Spindel 5 verbunden. Die Anschlagplatten 10 bzw. 10a weisen verschiedene Ausnehmungen 11 auf zur Aufnahme von Rohren unterschiedlicher Durchmesser. Zu diesem Zweck sind die Anschlagplatten 10 und 10a um die Längsachse der Vorrichtung 1 drehbar gelagert.

Dem Wellenstumpf 6 benachbart ist an der Basisplatte 2 eine Halterung 12 angeordnet zur Aufnahme eines elektrischen Antriebs, beispielsweise in Form einer Bohrmaschine, eines Akkuschraubers oder dergleichen.

Die Befestigung eines Verbindungselementes an einer Rohrleitung erfolgt zunächst dadurch, daß das freie Ende der Rohrleitung aufgeweitet wird. Zu diesem Zweck weist die Vorrichtung 1 einen Rohraufweiter 14 auf, der von der übrigen Vorrichtung 1 lösbar getrennt ausgebildet ist.

Der Rohraufweiter 14 umfaßt einen Spreizdorn 15, der an seinem hinteren Ende eine Verdickung 16 mit einer Ringnut 17 aufweist. Mit der Ringnut 17 kann der Spreizdorn 15 in eine Ausnehmung 11 der Anschlagplatte 10 eingelegt werden, wobei die Verdickung 16 eine Anlagefläche schafft, mit der der Spreizdorn 15 durch die Anschlagplatte 10 beaufschlagt werden kann.

Der Spreizdorn 15 erstreckt sich durch eine Führung 18, wobei die Führung 18 einen Bereich 19 mit reduziertem Durchmesser aufweist, mit dem die Führung 18 in eine Ausnehmung 11 der Anschlagplatte 10a eingelegt werden kann. Die Führung 18 schafft dabei eine Anlagefläche, an der sie durch die Anschlagplatte 10a beaufschlagt werden kann.

An die Führung 18 schließt sich ein Gehäuse 20 für mehrere segmentartig ausgebildete Spreizelemente an, von denen fingerartige Aufweitelemente 21 aus dem Gehäuse 20 ragen und einen insgesamt zylinderförmigen Körper bilden.

Der Rohraufweiter 14 wird mit der Ringnut 17 einerseits und dem Bereich 19 mit reduziertem Durchmesser andererseits in zwei Ausnehmungen 11 der beiden Anschlagplatten 10 und 10a eingelegt, wobei die Spitze des Spreizdorns 15 nicht oder zumindest ohne Druck an den Spreizelementen anliegt. Ein Rohr wird mit seinem freien Ende auf die Aufweitelemente 21 aufgesteckt und anschließend wird die Bohrmaschine betätigt, so daß die beiden Anschlagplatten 10 und 10a zueinander verfahren werden durch eine Bewegung der Spindelmutter 7 gegenüber dem Gehäuse 4. Dabei wird der Spreizdorn 15 zwischen die Spreizelemente gepreßt, so daß sich die Aufweitelemente 21 sternförmig auseinander bewegen und einen Zylinder mit größerem Durchmesser bilden. Auf diese Weise wird das freie Ende des Rohrs aufgeweitet.

Anschließend wird der Rohraufweiter 14 aus der Vorrichtung 1 entnommen und die gesamte Montagebaugruppe der zu verbindenden Bauteile in die Vorrichtung 1 eingelegt, wobei diese Montagebaugruppe insgesamt mit 22 bezeichnet ist. Die Baugruppe 22 umfaßt eine Druckhülse 23, die entweder auf den Bereich 24 des Rohrs mit normalem Durchmesser aufgeschoben wird oder die vor der Aufweitung des Rohrendes auf das Rohr aufgeschoben war. Der aufgeweitete Bereich des Rohrs ist mit 25 bezeichnet.

Mit diesem aufgeweiteten Bereich 25 wird das Rohr zunächst beispielsweise von Hand auf einen Kupplungsstutzen 26 eines Fittings 27 aufgeschoben. Mit einer Ringnut 28 des Fittings 27 kann dieses in eine Ausnehmung 11 der Anschlagplatte 10a eingelegt werden, während der Bereich 24 des Rohrs in eine Ausnehmung 11 der Anschlagplatte 10 eingelegt wird. Die Druckhülse 23 und der aufgeweitete Bereich 25 des Rohrs auf dem Kupplungsstutzen 26 befinden sich nun zwischen den beiden Anschlagplatten 10 und 10a.

Durch Betätigung der Bohrmaschine werden nun die Anschlagplatten 10 und 10a weiterhin zueinander verfahren, so daß die Druckhülse 23 auf den Rohrbereich 25 aufgeschoben wird, wo sie zu einer Verpressung des Bereichs 25 führt, so daß eine unlösbare Verbindung des Fittings 27 mit dem Rohr geschaffen wird.

Bei der Anwendung von elektrischen Antrieben mit umkehrbarer Laufrichtung, z. B. von Bohrmaschinen oder Akkuschraubern mit Rechts- und Linkslauf ist eine einfache Einstellung des korrekten Abstandes zwischen den beiden Anschlagplatten 10 und 10a möglich, so daß die korrekten Abstände sowohl zunächst für den Arbeitsschritt des Aufweitens als auch später beim Arbeitsschritt des Verpressens eingestellt werden können.

Je nach Montagesituation kann es vorteilhaft sein, die Vorrichtung 1 möglichst frei beweglich an das betreffende Rohrende heranführen zu können.

Eine derartige, erfindungsgemäße Vorrichtung ist in den Fig. 2 und 3 dargestellt. Die darin gezeigte Vorrichtung 101 weist ebenfalls zwei Anschlagplatten 110 und 110a auf, die über eine Spindel 105 und eine Spindelmutter 107 zueinander oder voneinanderweg verfahrbar gelagert sind.

Auch bei diesem zweiten Ausführungsbeispiel wird ein Wellenstumpf 106 mit einem elektrischen Antrieb in Form einer Bohrmaschine eines Akkuschraubers od. dgl. verbunden, wobei ggf. als Verlängerungs- oder Adapterelement eine Inbusschraube 130 verwendet werden kann, deren Schaft ggf. unrund bearbeitet sein kann für eine bessere Kraftübertragung vom elektrischen Antrieb auf die Schraube 130.

Das Gehäuse 104 weist zwei Absätze 131 auf, auf denen eine Befestigungshülse 132 längsverschiebbar gelagert ist. Die Befestigungshülse 132 weist ein Befestigungsende 133 mit einem Absatz auf, mit welchem sie an einem Einspannflansch 134 des elektrischen Antriebs festgelegt werden kann, wobei dieser Einspannflansch 134 einen für viele Geräte standardisierten Durchmesser aufweist, der beispielsweise der Anbringung eines zweiten Haltegriffes oder der Einspannung des Werkzeuges in einen Bohrständer od. dgl. dient.

Mit Hilfe eines Knebels 135 kann die Befestigungshülse 132 am Einspannflansch 134 festgezogen werden, wobei eine weitere Befestigung zwischen der Vorrichtung 101 und dem elektrischen Antrieb über den Wellenstumpf 106 bzw. die Schraube 130 erfolgt. Eine Längsbewegung zwischen dem Gehäuse 104 und der Befestigungshülse 132 kann zusätzlich durch eine Flügelmutter 136 ermöglicht oder ausgeschlossen werden.

Auf diese Weise kann die Befestigungshülse 132 zunächst - wie in Fig. 3 dargestellt - soweit wie möglich auf die Absätze 131 des Gehäuses 104 aufgeschoben werden, so daß das Gehäuse 104 nahezu vollständig von der Befestigungshülse 132 verdeckt wird. Der Wellenstumpf 106 ist auf diese Weise optimal zugänglich, so daß die Antriebsverbindung zwischen der Vorrichtung 101 und dem elektrischen Antrieb hergestellt werden kann.

Anschließend kann die Befestigungshülse 132 mit ihrem Befestigungsende 133 auf den Einspannflansch 134 geschoben und dort mit Hilfe des Knebels 135 festgelegt werden. Die Flügelmutter 136 wird ebenfalls festgezogen, so daß insgesamt eine sichere Fixierung der Vorrichtung 101 an dem elektrischen Antrieb bewirkt wird.

In der in Fig. 3 dargestellten Stellung umgreift die Befestigungshülse 132 einen Zapfen 137, der sich in Nuten der Spindelmutter bzw. einer mit der Spindelmutter 107 fest verbundenen Hülse erstreckt. Um den Zapfen 137 zu umgreifen, weist die Befestigungshülse 132 eine Aussparung 138 auf.

Die beiden Anschlagplatten 110 und 110a weisen jeweils nur zwei Ausnehmungen 111 auf. Die Bearbeitung einer Vielzahl von unterschiedlichen Rohren kann beispielsweise dadurch möglich sein, daß unterschiedliche Wandstärken für die verschiedenen Rohrtypen verwendet werden, so daß bei unterschiedlichen Innendurchmessern die gleichen Außendurchmesser bzw. bei gleichen Innendurchmessern unterschiedliche Außendurchmesser verwendet werden, so daß die Behandlung mehrerer Rohrtypen in der gleichen Ausnehmung 111 erfolgen kann.

Zwischen den Anschlagplatten 110 und 110a sind Anschlagpuffer 139 angeordnet, die aus einem elastischen Werkstoff bestehen und beispielsweise durch handelsübliche O-Ringe gebildet werden können. Bei der zueinander gerichteten Bewegung der beiden Anschlagplatten 110, 110a bewirken die Anschlagpuffer 139, daß die beiden Metallplatten 110 und 110a nicht hart aufeinanderstoßen, so daß sich keine harten Stöße oder Schläge über die Vorrichtung 101 bis in den elektrischen Antrieb fortpflanzen können und dort ggf. zu Beschädigungen des Lagers oder des Bohrfutters führen können.

Im Gegensatz zum ersten Ausführungsbeispiel ist der Rohraufweiter 114 beim zweiten Ausführungsbeispiel ortsfest an der Vorrichtung 101 angeordnet. Der Spreizdorn 115 wird unmittelbar von der Spindel 105 beaufschlagt, so daß die Aufweitelemente jedesmal gespreizt werden, wenn die Anschlagplatten 110, 110a zueinander bewegt werden. Dieses könnte beispielsweise genutzt werden, indem beispielsweise eine Person mit den Anschlagplatten 110 und 110a arbeitet, während ein Helfer während des gleichen Vorganges bereits das nächste Rohr aufweitet.

Mischformen zwischen den beiden dargestellten Ausführungsbeispielen sind denkbar. So ist es beispielsweise möglich, für die Vorrichtung 101 den losen Rohraufweiter 14 anstelle des fest vorgesehenen Rohraufweiters 114 vorzusehen.

## Patentansprüche

1. Vorrichtung (101) zur Befestigung von Verbindungselementen an Rohrleitungen, mit zwei zueinander bewegbaren Anschlagplatten (110, 110a), und mit einem Spindelantrieb für die Bewegung zumindest einer der Anschlagplatten (110, 110a), gekennzeichnet durch einen Wellenstumpf (106), der mit dem Spindelantrieb wirksam verbunden ist, und mit einer Halterung für einen elektrischen Antrieb, wobei die Halterung die Aufnahme des mit dem Wellenstumpf (106) verbundenen elektrischen Antriebs ermöglicht, und wobei die Halterung ein Gehäuse (104) für den Spindelantrieb aufweist, welches über eine Befestigungshülse (132) mit dem elektrischen Antrieb, beispielsweise einem handbetriebenen Bohr- oder Schraubwerkzeug, verbindbar ist.

2. Vorrichtung (101) nach Anspruch 1, gekennzeichnet durch einen Rohraufweiter (14) mit einem Spreizdorn (15), wobei der Spreizdorn (15) zwischen mehrere segmentartige Spreizelemente einfahrbar gelagert ist, und wobei die Spreizelemente radial beweglich gelagert sind, und wobei der Rohraufweiter (14) lösbar an der Vorrichtung (101) befestigt ist, und wobei der Spreizdorn (15) eine Anlagefläche für die eine der Anschlagplatten (110, 110a) aufweist, während den Spreizelementen eine Anlagefläche für die andere Anschlagplatte (110, 110a) zugeordnet ist, die durch eine einen Bereich (19) mit reduziertem Durchmesser aufweisende Führung (18) gebildet ist.

3. Vorrichtung (101) nach Anspruch 1, gekennzeichnet durch einen Rohraufweiter (114) mit einem Spreizdorn (115), wobei der Spreizdorn (115) zwischen mehrere segmentartige Spreizelemente einfahrbar gelagert ist, und wobei die Spreizelemente radial beweglich gelagert sind, und wobei der Rohraufweiter (114) ortsfest an der Vorrichtung (101) befestigt ist, wobei der Spreizdorn (115) derart längsbeweglich vor der Spindel (105) gelagert ist, daß er unmittelbar von der Spindel (105) beaufschlagt werden kann, wenn die Anschlagplatten (110, 110a) zueinander bewegt werden.

4. Vorrichtung (101) nach einem der vorhergehenden Ansprüche, gekennzeichnet durch elastische Elemente als Anschlagpuffer (139) zwischen den beiden Anschlagplatten (110, 110a).

## Claims

1. Device (101) for attaching connection elements to pipelines, having two stop plates (110, 110a) which can be moved towards one another, and having a spindle drive for moving at least one of the stop plates (110, 110a), characterized by a shaft stub (106), which is operatively connected to the spindle drive, and having a mount for an electric drive, the mount allowing the electric drive, which is connected to the shaft stub (106), to be accommodated, and the mount having a housing (104) for the spindle drive, which housing can be connected, via an attachment sleeve (132), to the electric drive, for example a manually operated drilling or screwing tool.

2. Device (101) according to Claim 1, characterized by a pipe expander (14) with an expansion mandrel (15), the expansion mandrel (15) being mounted in such a manner that it can be inserted between a plurality of segment-like expansion elements, and the expansion elements being mounted such that they can move radially, and the pipe expander (14) being attached releasably to the device (101), and the expansion mandrel (15) having a stop surface for one of the stop plates (110, 110a), while the expansion elements are assigned a stop surface for the other stop plate (110, 110a), which stop face is formed by a guide (18) which has a region (19) of reduced diameter.

3. Device (101) according to Claim 1, characterized by a pipe expander (114) with an expansion mandrel (115), the expansion mandrel (115) being mounted in such a manner that it can be inserted between a plurality of segment-like expansion elements, and the expansion elements being mounted such that they can move radially, and the pipe expander (114) being attached in a fixed position to the device (101), the expansion mandrel (115) being mounted in a longitudinally movable manner ahead of the spindle (105) in such a manner that it can be acted on directly by the spindle (105) when the stop plates (110, 110a) are moved towards one another.

4. Device (101) according to one of the preceding claims, characterized by elastic elements as buffer stops (139) between the two stop plates (110, 110a).

## Revendications

1. Dispositif (101) pour la mise en place d'un raccord sur un tube, comprenant deux plaques de butée (110, 110a) mobiles l'une par rapport à l'autre et un entraînement par vis sans fin pour le déplacement au moins de l'une des plaques de butée (110, 110a), caractérisé par un bout d'arbre (106) qui est assemblé de manière active avec un entraînement par vis sans fin, et comprenant un support pour un entraînement électrique, le support permettant le logement de l'entraînement électrique assemblé avec le bout d'arbre (106) et présentant un carter (104) pour l'entraînement par vis sans fin qui peut être assemblé avec l'entraînement électrique, par exemple, un outil de perçage ou un outil de manoeuvre des vis et écrous à manipulation manuelle par l'intermédiaire d'un manchon de fixation (132).

2. Dispositif (101) selon la revendication 1, caractérisé par un élargisseur de tube (14) avec un mandrin extensible (15), le mandrin extensible (15) pouvant être introduit entre plusieurs éléments extensibles analogues à des segments, les éléments extensibles étant montés de manière à se déplacer radialement, l'élargisseur de tube (14) étant fixé de manière amovible sur le dispositif (101) et le mandrin extensible (15) présentant une surface d'appui pour l'une des plaques de butée (110, 110a) tandis qu'aux éléments extensibles est affectée une surface d'appui pour l'autre plaque de butée (110, 110a) qui est formée par un guidage (18) présentant une zone (19) d'un diamètre réduit.

3. Dispositif (101) selon la revendication 1, caractérisé par un élargisseur de tube (114) avec un mandrin extensible (115), le mandrin extensible (115) pouvant être introduit entre plusieurs éléments extensibles analogues à des segments, les éléments extensibles étant montés de manière à se déplacer radialement, l'élargisseur de tube (114) étant fixé de manière non amovible sur le dispositif (101) et le mandrin extensible (115) étant monté de manière à se déplacer dans le sens longitudinal devant la vis sans fin (105) de telle sorte qu'il puisse être touché directement par la vis sans fin (105) quand les plaques de butée (110, 110a) sont déplacées l'une par rapport à l'autre.

4. Dispositif (101) selon l'une quelconque des revendications précédentes, caractérisé par des éléments élastiques en tant que tampons de butée (139) entre les deux plaques de butée (110, 110a).
